# EUROPÄISCHE PATENTSCHRIFT

(11) **EP 0 654 308 B1**
(45) Veröffentlichungstag und Bekanntmachung des Hinweises auf die Patenterteilung: **24.09.1997**
(21) Anmeldenummer: 94113026.2
(22) Anmeldetag: 20.08.1994
(51) Int. Cl.: B07B 4/08, B07B 11/04, G01N 15/02

(54) **Verfahren und Vorrichtung zur Korngrössenanalyse im Fein- und Feinstkornbereich**
Method and device for grain size analysis in the fine and very fine ranges
Procédé et dispositif pour l'analyse granulométrique dans les domaines fins et très fins

(30) Priorität: 23.11.1993 DE 4339834
(43) Veröffentlichungstag der Anmeldung: 24.05.1995
(73) Patentinhaber: RHEWUM GmbH, 42899 Remscheid (DE)
(72) Erfinder: Blachetta, Wolfram, Dipl.-Ing., D-50968 Köln (DE)
(74) Vertreter: Köchling, Conrad-Joachim

(56) Entgegenhaltungen:
- EP-A- 0 198 945
- EP-A- 0 212 495
- DE-A- 2 414 686
- GB-A- 2 021 442
- MEASUREMENT TECHNIQUES, Bd.21, Nr.5, 1978, NEW YORK US Seiten 715 - 717 G.F. KUDRYAVTSEV: 'Air-jet sifter for determining the granulometric composition of powders'

## Beschreibung

Die Erfindung betrifft ein Verfahren zur Korngrößenanalyse im Fein- und Feinstkornbereich mittels eines Gasstrahlsiebes, wobei das Siebgut auf das Siebgewebe aufgegeben, mittels einer unterhalb des Siebgewebes rotierenden Schlitzdüse ein Gasstrahl durch das Siebgewebe und das Siebgut gesaugt wird, Feinanteile vom Gasstrom mitgerissen und von dem Gasstrom entgegengesetzt durch das Siebgewebe zu einer unterhalb des Siebgewebes befindlichen Austragsöffnung transportiert werden sowie eine Vorrichtung zur Durchführung des Verfahrens.

Im Stand der Technik (siehe DE-A-2 414 686) ist ein sogenanntes Labor-Luftstrahlsieb bekannt, bei dem in einem Gerätegehäuse ein Siebeinsatz gehaltert ist. Unterhalb des Siebeinsatzes mündet eine Luftzuführöffnung.

An diese Luftzuführöffnung ist eine Schlitzdüse angekoppelt, die drehbar im Siebgehäuse gelagert und motorisch angetrieben ist. Diese Schlitzdüse läuft unterhalb des Siebgewebes des Siebeinsatzes mit fest fixierter Drehzahl um, so daß das auf das Siebgewebe aufgegebene Siebgut hochgewirbelt wird. Die zugeführte Luft wird über einen Abgangsstutzen abgeführt, wobei durch den Abgangsstutzen zudem die Feinanteile abtransportiert werden, die vom Luftstrom mitgerissen und durch das Siebgewebe hindurch transportiert werden. Der Siebeinsatz ist mit einem Deckel verschlossen. Zusätzlich ist diese Vorrichtung mit einer mechanischen Zeitschaltuhr ausgestattet. Hierüber kann die Siebzeit eingestellt werden. Ferner erfolgt eine indirekte Luftmengeneinstellung an einer Fremdluftdrossel im Lüfteranschluß oder mittels eines separaten Drehzahlstellers am unterdruckerzeugenden Aggregat, welches an dem Luftabführungsstutzen der Vorrichtung angeschlossen ist.

Die bisher üblichen Vorrichtungen dieser Art für Laboranwendungen sind relativ ungenau, wobei einerseits zu Ungenauigkeiten führt, daß die mechanische Zeitschaltuhr eine geringe Einstell- und Wiederholgenauigkeit hat, und andererseits nur eine indirekte Luftmengenmessung erfolgt, wobei als Maß für die Luftmengeneinstellung der Unterdruck an einer definierten Stelle des Abluftkanales dient. Dieser Unterdruck ist aber geometrieabhängig und läßt keine genauen Rückschlüsse auf die prozeßrelevanten Parameter zu. In Konsequenz sind nur Messungen mit gleichem Gerät annähernd vergleichbar und Rückschlüsse auf die Produktbeanspruchung sind nur aus Erfahrungswerten unzureichend möglich.

Ausgehend von diesem Stand der Technik liegt der Erfindung die Aufgabe zugrunde, ein Verfahren und eine Vorrichtung zur Durchführung des Verfahrens zu schaffen, welches exakte und genaue reproduzierbare Meßwerte ermöglicht.

Die verfahrensmäßige Lösung dieser Aufgabe ist in den Ansprüche 1 bis 8 bezeichnet. Die vorrichtungsmäßige Lösung der Aufgabe ist in den Ansprüchen 9 bis 16 bezeichnet.

Erfindungsgemäß wird der Mangel an Einstellgenauigkeit durch eine exakte Zuluftmengenerfassung und Regelung des Volumenstromes der Zuluft behoben. Die Erfassung der zugeführten Gasmenge kann mit einer Venturidüse und einer Differenzdruckmessung an dieser Düse erfolgen. Es ist jedoch auch jede andere Art der Strömungsmessung, wie z.B. mit einem Prandl-Rohr, einem Hitzdraht oder einer Meßturbine einsetzbar. Um die Genauigkeit der Messung sicherzustellen, werden Feuchte und Temperatur des zugeführten Gases ebenfalls erfaßt (unter Gas ist hier jeweils insbesondere auch Luft zu verstehen).

Die zugeführte Menge wird in Abhänigkeit vom gemessenen und korrigierten Volumenstrom mittels einer Lüfterdrehzahländerung kontinuierlich an den Sollwert angepaßt.

Der Lüfter kann im Saug- oder im Druckbetrieb eingesetzt werden, wobei im Saugbetrieb der Lüfter an die Abluftöffnung angesetzt ist, während im Druckbetrieb der Lüfter an die Zuluftöffnung angesetzt ist. Die exakte und reproduzierbare Bestimmung der durch die Schlitzdüse strömenden Gasmenge ist neben der allgemeinen Forderung nach bester Analysequalität extrem wichtig zur Vergleichbarkeit von Siebresultaten verschiedener Geräte. Besonders bei abriebempfindlichen und zerkleinerbaren Produkten treten andernfalls große Fehler in den Ergebnissen auf.

In die gleiche Richtung zielen die stufenlose Variation der Düsendrehzahl und die Änderung der Düsengeometrie und der Drehrichtung. Die Drehzahl der Düse ist ein wichtiges Kriterium für die Beanspruchungszeit und die Beanspruchshäufigkeit des Siebgutes. Die Düse ist zur Produktanpassung gegen Düsen anderer Schlitzgeometrie oder mehrarmige Düsen austauschbar.

Die bisher bekannte rein statische Abdichtung des Siebeinsatzes in dem Gerät gegenüber dem Gerätegehäuse führt häufig zu Undichtigkeiten und damit zu Fehlluftzufuhr, wodurch wiederum die Meßergebnisse verfälscht werden.

Der erfindungsgemäß vorgesehene Ringschlauch mit Druckluftbeaufschlagung vermeidet diesen Mangel und ermöglicht auch bei großen Toleranzen der Siebeinsätze eine sichere Abdichtung der Siebeinsätze und damit des Siebraumes gegenüber dem Gerätegehäuse und ist damit wesentliche Voraussetzung für eine exakte Analyse. In Ausgestaltung der Erfindung kann ein Membrankompressor zur Druckerzeugung benutzt und so geschaltet werden, daß die Ringleitung mit dem Abschalten des Kompressors mittels eines Ventils drucklos geschaltet wird. Der Siebeinsatz kann dann ohne großen Kraftaufwand leicht entnommen und wieder eingesetzt werden.

Ebenfalls zur Variation der Produktbeanspruchung dient die Änderung der Siebraumhöhe und der Siebraumform durch Änderung der Siebraumabdeckung (Deckel).

Die eingesetzten Deckel sind vorzugsweise eben. Sie können aber auch zur gezielten Strömungsbeeinflussung und -steuerung konkav oder konvex gewölbt und/oder mit einer strukturierten Oberfläche versehen sein. Die Abdichtung des Siebraumes erfolgt mit einer Moosgummirundschnur oder einer Flachdichtung.

Um die Vergleichbarkeit von Meß- und Analyseergebnissen zu erzielen, muß auch sichergestellt sein, daß die Feuchte und Temperatur des die Siebung bewirkenden Mediums ebenfalls erfaßt und geregelt wird. Die Regelung kann mittels vorgeschalteter Heizelemente, Trockner oder Luftbefeuchter erfolgen. Diese Komponenten werden durch die Temperatur- und Feuchtemessung mit in die Luftmengenbestimmung einbezogen und eine Korrektur der Anzeigewerte durchgeführt. Darüber hinaus werden sie in die Prozeßsteuerung integriert, um eine gezielte Konditionierung des Siebgutes zu bewirken. So kann für den Fall hygroskopischer Produkte mit vorgewärmter Luft die relative Luftfeuchte gesenkt und so die Siebfähigkeit erhalten werden. Im Falle elektrostatischer Aufladung kann durch Erhöhung der Luftfeuchte die Aufladung des Siebgutes verringert werden. Die Meßzeit wird sekundengenau voreingestellt und exakt eingehalten. Dies ist besonders wichtig bei dispergierempfindlichen Produkten, die z.B. keiner hohen mechanischen Beanspruchung ausgesetzt sein dürfen. In diesem Fall beeinträchtigt eine ungenaue Zeitsteuerung das Siebergebnis erheblich, da manche Produkte nur Siebzeiten von einer Minute vertragen.

Um die Siebzeit so kurz wie möglich zu halten, wird der Abluftstrom optisch überwacht und der Partikelstrom gemessen. Ist ein bestimmtes Abbruchkriterium erfüllt, z.B. das nach DIN vorgegebene Kriterium von 0,1 % pro Minute, wird nach einer einstellbaren Nachlaufzeit die Messung beendet. Vorteilhaft ist hierbei besonders die Messung ohne Vorgabezeit und damit die Automatisierbarkeit von Meßreihen.

Um die Fülle der Informationen zu verarbeiten und die vielfältigen Funktionen reproduzierbar ausführen zu können, wird die gesamte Steuerung der Vorrichtung von einer elektronischen Microcontrollersteuerung durchgeführt. Diese umfaßt die nötige Hardware und Software. Die Anzeige der Einstell- und Meßwerte erfolgt digital und ist auf einem beleuchteten LC-Display ablesbar. Der Microcontroller realisiert zudem eine RS-232-Schnittstelle, über die sowohl ein Protokollausdruck als auch eine PC-Ein- und Ausgabe möglich ist. Mittels dieser Schnittstelle und der dargestellten technischen Gestaltung der Laborsiebmaschine ist das System Basis und Komponente eines Analyseautomaten mit Computersteuerung des Analyseablaufes, bei dem nur noch der Wechsel der Siebeinsätze und die Wägungen zu automatisieren sind.

Ein schematisiertes Ausführungsbeispiel ist in der Zeichnung dargestellt und im folgenden näher beschrieben. Es zeigt:
- Fig. 1: Eine Analaysesiebvorrichtung in Ansicht im Mittelschnitt gesehen;
- Fig. 2: einen Ausschnitt in vergrößerter Darstellung;
- Fig. 3: einen anderen Ausschnitt ebenfalls in vergrößerter Darstellung;
- Fig. 4: ein Prinzipschaubild der Steuerung des Microcontrollers.

Das Analysesiebgerät besteht aus einem Siebmaschinengehäuse 1, in dem eine Schlitzdüse 2 drehbar gehalten und über einen Antriebsmotor 5 antreibbar ist. Oberhalb der Schlitzdüse 2 ist ein Siebeinsatz 3 lösbar angeordnet, der durch einen Siebraumdeckel 4 verschlossen ist. An ein Lufteinlaßrohr 7 schließt sich eine Venturidüse 6 an, von der aus die Zuluft zur Schlitzdüse 2 geführt ist. Mit 8 ist ein Absaugrohr bezeichnet, durch welches die zugeführte Luft abgesaugt wird. Mit 9 ist eine Ringschlauchdichtung bezeichnet, die zum Zwecke des Dichtens mittels eines Kompressors aufgeblasen werden kann und zum Zwecke des Austausches des Siebeinsatzes 3 entlüftet werden kann. In das Einlaufrohr 7 sind noch ein Feuchtesensor 10 und Temperatursensor 11 mit einer Signalerfassungsplatine 12 integriert, wie in Figur 2 gezeigt. Beim Betrieb der Analysesiebvorrichtung wird zunächst Siebgut nach Abnahme des Deckels 4 in den Siebeinsatz eingefüllt, und der Deckel wieder dicht aufgesetzt. Anschließend wird Druckluft durch den Einführstutzen 7 zugeführt oder Saugluft durch ein an den Absaugstutzen 8 angeschlossenes Absaugorgan in die Vorrichtung eingesaugt. Die bei 7 einströmende Luft wird hinsichtlich ihrer Menge im Bereich der Venturidüse 6 durch Differenzdruckmessung an dieser Düse erfaßt. Desweiteren wird durch den Feuchtesensor 10 und den Temperatursensor 11 die relative Luftfeuchte und die Temperatur der Zuluft gemessen. Sofern diese Meßwerte nicht mit dem Sollwert (vorgegeben) übereinstimmen, wird die Strömungsgeschwindigkeit der zugeführten Luft abgesenkt oder erhöht, die Feuchte der Luft angehoben oder abgesenkt und die Temperatur ebenfalls angehoben oder abgesenkt, bis der Sollwert erreicht ist.

Die zugeführte Luft strömt dann durch die Schlitzdüse 2 und von dieser von unten durch das Siebgewebe des Siebeinsatzes 3. Dabei wird ebenfalls das auf dem Siebgewebe abgelegte Siebgut durchströmt, wobei Feinanteile vom Luftstrom mitgerissen, entgegengesetzt durch das Siebgewebe nach unten hindurchgesaugt und aus dem Absaugstutzen 8 abgefördert werden.

In Figur 4 ist die Verknüpfung der Eingabewerte, Meßwerte und Regelwerte mittels eines Mircocontrollers gezeigt. Als Meßwerte werden der Differenzdruck, die Lufttemperatur, die relative Feuchte und die Düsendrehzahl erfaßt. Als Eingabewerte werden die Siebzeit, der Volumenstrom, die Lufttemperatur, die Düsendrehzahl und die Düsendrehrichtung eingegeben. Als Regelwerte werden vom Microcontroller die Saugerdrehzahl, die Düsenmotorspannung (des Antriebsmotors der Düse), die Heizspannung der Heizvorrichtung, die Kompressorspannung für das Aufblasen der Ringschlauchdichtung und die Laufzeit ausgegeben.

Auf diese Weise ist eine genaue und wiederholbare Siebanalyse durchzuführen. Zudem ist es infolge der erfindungsgemäßen Ausbildung möglich, diese Vorrichtung als Komponente in einem Luftstrahl-Siebanalyseautomaten einzusetzen, wobei der Analyseablauf über einen Computer gesteuert wird und nur noch ein Wechsel der Siebeinsätze sowie die entsprechenden Wägungen zu automatisieren sind.

Die Erfindung ist nicht auf das Ausführungsbeispiel beschränkt, sondern im Rahmen der Offenbarung vielfach variabel.

Alle neuen, in der Beschreibung und/oder Zeichnung offenbarten Einzel- und Kombinationsmerkmale werden als erfindungswesentlich angesehen.

## Patentansprüche

1. Verfahren zur Korngrößenanalyse im Fein- und Feinstkornbereich mittels eines Gasstrahlsiebes, wobei das Siebgut auf das Siebgewebe aufgegeben, mittels einer unterhalb des Siebgewebes rotierenden Schlitzdüse ein Gasstrahl durch das Siebgewebe und das Siebgut geblasen wird, Feinanteile vom Gasstrom mitgerissen und von dem Gasstrom entgegensetzt durch das Siebgewebe zu einer unterhalb des Siebgewebes befindlichen Austragsöffnung transportiert werden, **dadurch gekennzeichnet, daß** der Gasstrom mengenmäßig erfaßt und über den Verlauf des Siebvorganges konstant gehalten wird.

2. Verfahren nach Anspruch 1, **dadurch gekennzeichnet, daß** die Temperatur und/oder die Feuchte des zugeführten Gasstromes erfaßt und auf einen Sollwert geregelt wird.

3. Verfahren nach Anspruch 1 oder 2, **dadurch gekennzeichnet, daß** das zugeführte Gas von einer Filtervorrichtung gereinigt wird.

4. Verfahren nach einem der Ansprüche 1 bis 3, **dadurch gekennzeichnet, daß** die Siebzeit sekundengenau vorgegeben und eingehalten wird.

5. Verfahren nach einem der Ansprüche 1 bis 4, **dadurch gekennzeichnet, daß** die Partikelmenge im Abgasstrom erfaßt und daraus ein Abdruckkriterium für die Analyse abgeleitet wird.

6. Verfahren nach einem der Ansprüche 1 bis 5, **dadurch gekennzeichnet, daß** die Datenerfassung und die Sollwert-Regelung digital mittels einer Microcontroller-Steuerung vorgenommen wird.

7. Verfahren nach einem der Ansprüche 1 bis 6, **dadurch gekennzeichnet, daß** die Meßergebnisse mittels einer standardisierten Datenschnittstelle und eines Druckers oder eines anderen Speichers protokolliert werden.

8. Verfahren nach einem der Ansprüche 1 bis 7, **dadurch gekennzeichnet, daß** über dieselbe Schnittstelle die Maschinensteuerung und Datenprotokollierung mittels eines Computers erfolgt.

9. Vorrichtung zur Durchführung des Verfahrens nach einem der Ansprüche 1 bis 8, bestehend aus einer Siebmaschine mit Siebeinsatz, motorgetriebener umlaufender Schlitzdüse, Gaszufuhreinrichtung und Gasabgangsauslaß, **dadurch gekennzeichnet, daß** der Gaseinlaß (7) mit einer Zugasmengenerfassungsvorrichtung (6) ausgestattet ist, vorzugsweise einer Venturidüse und einer Differenzdruckmeßvorrichtung an der Düse, oder einem Prandl-Rohr, einem Hitzdrahtmengenmeßgerät, einer Meßturbine und daß eine Regelvorrichtung mit der den Zugasstrom erzeugenden Vorrichtung zur Konstanthaltung der Gasmenge gekoppelt ist.

10. Vorrichtung nach Anspruch 9, **dadurch gekennzeichnet, daß** im Zugasstrom Sensoren (10,11) zur Erfassung der Feuchte und der Temperatur angeordnet sind sowie eine mit diesen gekoppelte Heizvorrichtung und Befeuchtungsvorrichtung für das Zugas.

11. Vorrichtung nach Anspruch 9 oder 10, **dadurch gekennzeichnet, daß** in den Zugasstrom ein Vorfilter eingebaut ist.

12. Vorrichtung nach einem der Ansprüche 9 bis 11, **dadurch gekennzeichnet, daß** eine Analysemeßzeitvorrichtung in Form einer Microcontrollersteuerung und/oder einer Zeitschaltuhr mit Sekundenteilung angeordnet ist.

13. Vorrichtung nach einem der Ansprüche 9 bis 12, **dadurch gekennzeichnet, daß** die Vorrichtung Bestandteil eines Gasstrahl-Siebanalyseautomaten ist.

14. Vorrichtung nach einem der Ansprüche 9 bis 13, **dadurch gekennzeichnet, daß** die Schlitzdüse (2) auswechselbar gehaltert und mittels eines Motors (5) mit veränderbarer Drehzahl und Drehrichtung antreibbar ist.

15. Vorrichtung nach einem der Ansprüche 1 bis 14, **dadurch gekennzeichnet, daß** der Siebeinsatz (3) auswechselbar ausgebildet und mit einer Ringschlauchdichtung (9) gegenüber dem Vorrichtungsgehäuse (1) abdichtbar ist, die mit einer Durchlufterzeugungsvorrichtung verbunden ist.

16. Vorrichtung nach einem der Ansprüche 9 bis 15, **dadurch gekennzeichnet, daß** der den Siebeinsatz (3) verschließende Deckel (4) eben, konkav oder konvex ausgebildet ist.

## Claims

1. Method for particle size analysis in the fine and very fine particle size range by means of a gas jet screen, in which the screen material is applied to the screen netting, a gas jet is blown through the screen netting and the screen material by means of a slot-type nozzle rotating underneath the screen netting, fine components are entrained by the gas flow and transported by the gas flow in the opposite direction through the screen netting to a discharge opening disposed underneath the screen netting, characterized in that the gas flow is determined in terms of amount and is kept constant over the course of the screening operation.

2. Method according to Claim 1, characterized in that the temperature and/or the humidity of the gas stream supplied is determined and regulated to a required value.

3. Method according to Claim 1 or 2, characterized in that the gas supplied is purified by a filter device.

4. Method according to one of Claims 1 to 3, characterized in that the screening time is set and maintained accurately to the second.

5. Method according to one of Claims 1 to 4, characterized in that the amount of particles in the exhaust-gas stream is determined and a termination criterion for the analysis is derived therefrom.

6. Method according to one of Claims 1 to 5, characterized in that the data determination and the required-value regulation is carried out digitally by means of a microcontroller system.

7. Method according to one of Claims 1 to 6, characterized in that the measurement results are recorded by means of a standardized data interface and a printer or another memory.

8. Method according to one of Claims 1 to 7, characterized in that the machine control and the data recording is carried out by means of a computer via the same interface.

9. Device for carrying out the method according to one of Claims 1 to 8, comprising a screening machine having screen insert, motor-driven revolving slot-type nozzle, gas supply device and gas removal outlet, characterized in that the gas inlet (7) is fitted with a device (6) for determining the amount of gas supplied, preferably a Venturi nozzle and a differential pressure measuring device on the nozzle, or a Prandl tube, a heated-wire quantity measuring device, and a measuring turbine and in that a regulating device is coupled to the device producing the supply gas flow to keep the quantity of gas constant.

10. Device according to Claim 9, characterized in that sensors (10, 11) are disposed in the supply gas flow to determine the humidity and the temperature and also a heating device and humidifying device for the supply gas coupled to said sensors.

11. Device according to Claim 9 or 10, characterized in that a preliminary filter is incorporated in the supply gas flow.

12. Device according to one of Claims 9 to 11, characterized in that an analysis measurement time device is provided in the form of a microcontroller system and/or a timer with seconds scale divisions.

13. Device according to one of Claims 9 to 12, characterized in that the device is a component of an automatic gas-jet screen analyser.

14. Device according to one of Claims 9 to 13, characterized in that the slot-type nozzle (2) is interchangeably mounted and can be driven by means of a motor (5) having variable rotational speed and rotational direction.

15. Device according to one of Claims 1 to 14, characterized in that the sieve insert (3) is designed interchangeably and can be sealed from the device housing (1) by means of an annular hose seal (9) which is connected to an air flow generating device.

16. Device according to one of Claims 9 to 15, characterized in that the lid (4) which seals the sieve insert (3) is of flat, concave or convex design.

## Revendications

1. Procédé d'analyse granulométrique dans les domaines à grains fins et très fins au moyen d'un tamis à jet de gaz, selon lequel la matière à tamiser est chargée sur une toile de tamisage, un jet de gaz est soufflé à travers la toile et la matière à tamiser au moyen d'une tuyère à fente tournant au-dessous de la toile et des fractions fines sont entraînées par le flux gazeux et transportées par ce flux en sens contraire à travers la toile vers une ouverture de décharge située au-dessous de la toile de tamisage, **caractérisé en ce que** le débit du flux gazeux est détecté et maintenu constant au cours de l'opération de tamisage.

2. Procédé selon la revendication 1, caractérisé en ce que la température et/ou l'humidité du flux gazeux amenée est détectée et régulée à une valeur de consigne.

3. Procédé selon la revendication 1 ou 2, caractérisé en ce que le gaz amené est nettoyé par un dispositif filtrant.

4. Procédé selon une des revendications 1 à 3, caractérisé en ce que le temps de tamisage est préfixé et respecté à la seconde près.

5. Procédé selon une des revendications 1 à 4, caractérisé en ce que la quantité de particules dans le flux gazeux sortant est détectée et qu'un critère d'impression pour l'analyse en est tiré.

6. Procédé selon une des revendications 1 à 5, caractérisé en ce que la saisie des données et la régulation à la valeur de consigne s'effectuent numériquement au moyen d'un microcontrôleur.

7. Procédé selon une des revendications 1 à 6, caractérisé en ce que les résultats de mesure sont délivrés en sortie, sous forme d'un protocole, au moyen d'une interface standardisée et d'une imprimante ou d'un autre dispositif d'enregistrement/mémorisation.

8. Procédé selon une des revendications 1 à 7, caractérisé en ce que la commande de la machine et la transmission de données par protocole s'effectuent, au moyen d'un ordinateur, à travers la même interface.

9. Dispositif pour la mise en oeuvre du procédé selon une des revendications 1 à 8, comprenant une machine à tamiser possédant une cartouche de tamisage, une tuyère à fente tournante, mue par un moteur, un dispositif d'amenée de gaz et une sortie pour le gaz sortant, **caractérisé en ce que** l'admission de gaz (7) est équipée d'un dispositif (6) de détecttion du débit de gaz entrant, constitué de préférence d'un venturi et d'un dispositif de mesure de la pression différentielle sur celui-ci, d'un tube de Pitot, d'un appareil de mesure de débit à fil chaud ou d'une turbine de mesure, et qu'un dispositif de régulation est couplé au dispositif produisant le flux de gaz entrant en vue du maintien constant du débit de gaz.

10. Dispositif selon la revendication 9, caractérisé en ce que des capteurs (10, 11) pour détecter l'humidité et la température, ainsi qu'un dispositif de chauffage et un dispositif d'humidification pour le gaz entrant, lesquels sont couplés aux capteurs, sont disposés dans le flux de gaz entrant.

11. Dispositif selon la revendication 9 ou 10, caractérisé en ce qu'un préfiltre est installé dans le flux de gaz entrant.

12. Dispositif selon une des revendications 9 à 11, caractérisé en ce qu'il comprend un dispositif de mesure du temps d'analyse sous la forme d'une commande à microcontrôleur et/ou d'un interrupteur horaire à division en secondes.

13. Dispositif selon une des revendications 9 à 10, caractérisé en ce qu'il fait partie d'un appareil automatique d'analyse granulométrique à jet de gaz.

14. Dispositif selon une des revendications 9 à 13, caractérisé en ce que la tuyère à fente (2) est maintenue de façon interchangeable et peut être mue au moyen d'un moteur (5) à vitesse de rotation variable et à sens de rotation réversible.

15. Dispositif selon une des revendications 9 à 14, caractérisé en ce que la cartouche de tamisage (3) est interchangeable et peut être étanchée vis-à-vis du boîtier (1) du dispositif au moyen d'une garniture d'étanchéité (9) sous la forme d'un tuyau souple en anneau raccordé à un dispositif générateur d'air comprimé.

16. Dispositif selon une des revendications 9 à 15, caractérisé en ce que le couvercle (4) fermant la cartouche de tamisage (3) possède une forme plane, concave ou convexe.
